# EUROPÄISCHE PATENTSCHRIFT

(11) **EP 0 508 299 B1**
(45) Veröffentlichungstag und Bekanntmachung des Hinweises auf die Patenterteilung: **07.02.1996**
(21) Anmeldenummer: 92105634.7
(22) Anmeldetag: 01.04.1992
(51) Int. Cl.: H01Q 1/24, H01Q 1/27, H01Q 1/08

(54) **Funksprechgerät mit zugehöriger Geräteantenne**
Portable transceiver with relevant device antenna
Radio téléphone avec antenne d'appareil

(30) Priorität: 10.04.1991 DE 4111717
(43) Veröffentlichungstag der Anmeldung: 14.10.1992
(73) Patentinhaber: SIEMENS AKTIENGESELLSCHAFT, D-80333 München (DE)
(72) Erfinder: Heiss, Reinhold, Dipl.-Ing., W-8027 Neuried (DE); Molière, Thomas, Dipl.-Ing., W-8000 München 40 (DE)

(56) Entgegenhaltungen:
- EP-A- 0 070 150
- EP-A- 0 372 720
- EP-A- 0 433 172
- US-A- 3 522 608
- US-A- 4 134 120

## Beschreibung

Die Erfindung bezieht sich auf ein Funksprechgerät mit einem Sender/Empfänger und einer zugehöriger Geräteantenne.

Funksprechgeräte haben eine vielfältige Anwendung, in besonderer Weise auch als Endportables in mobilen Telefoneinrichtungen. In diesem Zusammenhang wird vermehrt die in den betreffenden Frequenzbereichen auftretende physiologische Beeinflussung auf den menschlichen Körper angesprochen. Das Problem besteht darin, daß ein Handportable bei normaler Betriebshaltung am Kopf und einer Antenne mit ca. 80 mm Strahlerlänge in den Kopf des Benutzers abstrahlt. Außerdem wirkt der Kopf abschattend für die Abstrahlung der Antenne.

Aus der EP-A-0 070 150 ist ein Funk-Sende/Empfänger bekannt, der in einem einzigen Gehäuse untergebracht ist und einen Hochfrequenz-Anschluß mit einer Hochfrequenz-Klemme aufweist, die mit einer abgestimmten Hauptantenne gekoppelt ist. Hierbei wird mit Hilfe einer strahlenden Hilfsantenne als Gegengewicht im unteren Teil des Funksprechgerätes die Abstrahlung der Hauptantenne verbessert. Die Hauptantenne besteht aus einem gewendelten Abschnitt, der für den Aufbau der Abstrahlung am kritischsten ist, und einem durch ein Kunststoffrohr gebildeten zentralen Körper, in dem ein mit dem unteren Ende der Wendel verbundener linearer Leiter angeordnet ist.

Ferner ist durch die US-A-3 522 608 eine Teleskop-VHF-UHF-Antenne für einen Fernsehempfänger bekannt, die in verschiedener Weise schwenkbar und einschiebbar ist.

Der Erfindung liegt die Aufgabe zugrunde, eine Lösung zu schaffen, mit der diese Probleme in einfacher Weise ausgeräumt werden können.

Diese Aufgabe wird bei einem Funksprechgerät der eingangs beschriebenen Art gemäß der Erfindung gelöst durch eine Erhöhung des Fußpunktes der wirksamen Antenne derart, daß die Antenne aus einem mit dem Gerätegehäuse verbundenen nicht strahlenden Abstandshalter und einem daran angeschlossenen wirksamen Teil als Antennenstrahler besteht.

Durch die Fußpunkterhöhung der wirksamen Antenne wird erreicht, daß sich der Antennenstrahler über der Kopfoberkante befindet und somit nur noch eine unbedeutende physiologische Beeinflussung ausübt. Zudem kann die Antenne ihre optimale Richtcharakteristik entfalten.

Vorteilhafte Ausgestaltungen und Weiterbildungen des Erfindungsgegenstandes sind in den Unteransprüchen angegeben.

Nachstehend wird die Erfindung anhand von in der Zeichnung dargestellen Ausführungsbeispielen näher erläutert.

Figur 1 zeigt eine Ausführungsform mit einer schwenkbaren Antenne. Die Antenne besteht aus einem verlängerten, nichtstrahlenden Antennenfuß 2 (Abstandshalter) und einem strahlendem Antennenteil von beispielsweise λ/2 Länge. Die Antenne ist seitlich am Gerätegehäuse 1 angebracht und über ein Gelenk 4 schwenkbar. Durch Schwenken der Antenne in Pfeilrichtung kann sie in Ruhestellung in eine seitlich am Gerätegehäuse liegende Position gebracht werden (strichlierte Darstellung).

Figur 2 zeigt eine Ausführungsform mit einer Doppelgelenkantenne (Faltantenne). Das erste Antennengelenkteil 2 ist ein Abstandshalter, während der zweite Gelenkabschnitt 3 den wirksamen Teil der Antenne (Strahler) darstellt. Die gesamte Antennenkonstruktion wird über ein Koaxdrehgelenk 4 mit dem in der Figur nur teilweise dargestellten Gerätegehäuse 1 lösbar verbunden. Zwischen dem ersten und dem zweiten Teil (Abstandshalter 2 und Strahler 3) ist ein rastendes Koaxdrehgelenk 5 angebracht.

Die Antenne ist im eingeklappptes Zustand (der Abstandshalter 2 liegt an der Geräteoberseite an, der Strahler 3 an der in der Figur linken Gerätegehäuseseite) völlig in das Gehäusedesign integriert. Damit kann das Geräte optimal transportiert werden. Eine Beschädigung im Transportzustand (z. B. in einer Tasche) wird dadurch weitestgehend vermieden. In diesem eingeklappten Zustand ist die Antenne eingeschränkt funktionsfähig. Durch eine Drehung des Strahlers 3 um 180° wird die "stand by"-Position der Antenne erreicht. Der Strahler 3 befindet sich hierbei in einer Position, die in Verlängerung der linken Gerätegehäuseseite verläuft. In Gebieten mit einer guten Netz-Infrastruktur kann in dieser Antennenposition auch telefoniert werden, wenn beispielsweise das Sprechfunkgerät auf einer Plattform abgestellt ist.

Durch eine weitere Parallelverschiebung des Strahlers 3 wird die in Figur 2 dargestellte ausgeklappte Endposition erreicht.

Neben den in den Figuren 1 und 2 dargestellten Versionen einer schwenkbaren und faltbaren Antenne läßt sich die Antenne auch als Teleskopantenne ausbilden, die einen verlängerten, nichtstrahlenden Fuß aufweist und in eine Ausnehmung in Längsrichtung des Gerätegehäuses einschiebbar ist. Ferner kann die Antenne auch als aufschraubbare oder aufsteckbare Version ausgebildet werden.

## Patentansprüche

1. Funksprechgerät mit einem Sender/Empfänger und einer zugehörigen Geräteantenne, **gekennzeichnet** durch eine Erhöhung des Fußpunktes der wirksamen Antenne derart, daß die Antenne aus einem mit dem Gerätegehäuse (1) verbundenen nichtstrahlenden Abstandshalter (2) und einem daran angeschlossenen wirksamen Teil (3) als Antennenstrahler besteht.

2. Funksprechgerät nach Anspruch 1, dadurch **gekennzeichnet,** daß die Antenne als Ein- oder Mehrgelenkantenne ausgebildet ist mit einer Gelenkverbindung (4) des Abstandshalters (2) am Gerätegehäuse (1).

3. Funksprechgerät nach Anspruch 2, dadurch **gekennzeichnet,** daß bei einer Ausbildung als Doppelgelenkantenne der erste Antennengelenkteil vom Abstandshalter (2) und der zweite Gelenkabschnitt vom Strahler (3) gebildet wird.

4. Funksprechgerät nach Anspruch 3, dadurch **gekennzeichnet,** daß das Gelenk (4) zwischen Abstandshalter (2) und Strahler (3) ein rastendes Drehgelenk ist.

5. Funksprechgerät nach Anspruch 1, dadurch **gekennzeichnet,** daß die Antenne am Gerätegehäuse (1) schwenkbar angeordnet ist.

6. Funksprechgerät nach Anspruch 1, dadurch **gekennzeichnet,** daß die Antenne in eine in Längsrichtung des Gerätegehäuses (1) verlaufende Ausnehmung einschiebbar ist.

7. Funksprechgerät nach Anspruch 1, dadurch **gekennzeichnet,** daß die Antenne am Gerätegehäuse (1) aufschraubbar oder aufsteckbar angeordnet ist.

8. Funksprechgerät nach einem der Ansprüche 1 bis 7, dadurch **gekennzeichnet,** daß der Abstandshalter (2) aus einem Koaxialteil besteht.

## Claims

1. Transceiver with a transmitter/receiver and an associated device antenna, characterized by an increase in the base point of the effective antenna such that the antenna comprises a non-radiating spacing element (2) which is connected to the housing (1) of the device and an effective component (3) which is connected thereto as an antenna radiator.

2. Transceiver according to Claim 1, characterized in that the antenna is constructed as a single-joint or multijoint antenna with an articulated connection (4) of the spacing element (2) to the housing (1) of the device.

3. Transceiver according to Claim 2, characterized in that, when the antenna is designed as a double-joint antenna, the first articulated antenna component is formed by the spacing element (2) and the second articulated section is formed by the radiator (3).

4. Transceiver according to Claim 3, characterized in that the joint (4) between spacing element (2) and radiator (3) is a locking rotational joint.

5. Transceiver according to Claim 1, characterized in that the antenna is swivelably arranged on the housing (1) of the device.

6. Transceiver according to Claim 1, characterized in that the antenna can be inserted into a recess which runs in the longitudinal direction of the housing (1) of the device.

7. Transceiver according to Claim 1, characterized in that the antenna is arranged on the housing (1) of the device so as to be capable of being fitted on or plugged on.

8. Transceiver according to one of Claims 1 to 7, characterized in that the spacing element (2) comprises a coaxial component.

## Revendications

1. Radiotéléphone comportant un émetteur/récepteur et une antenne associée, caractérisé par le fait que la base de l'antenne active est surélevée de telle sorte que l'antenne soit constituée d'une entretoise non rayonnante (2), qui est reliée au boîtier (1) du radiotéléphone, et d'une partie active (3), qui est raccordée à l'entretoise, comme élément rayonnant d'antenne.

2. Radiotéléphone suivant la revendication 1, caractérisé par le fait que l'antenne est sous la forme d'une antenne à une ou plusieurs articulations, ayant une liaison articulée (4) de l'entretoise (2) sur le boîtier (1) du radiotéléphone.

3. Radiotéléphone suivant la revendication 2, caractérisé par le fait que dans le cas d'une réalisation sous la forme d'une antenne à deux articulations, la première partie articulée de l'antenne est formée par l'entretoise (2) et la seconde partie articulée est formée par l'élément rayonnant (3).

4. Radiotéléphone suivant la revendication 3, caractérisé par le fait que l'articulation (4) entre l'entretoise (2) et l'élément rayonnant (3) est une articulation tournante à encliquetage.

5. Radiotéléphone suivant la revendication 1, caractérisé par le fait que l'antenne est montée de manière à pouvoir basculer sur le boîtier (1) du radiotéléphone.

6. Radiotéléphone suivant la revendication 1, caractérisé par le fait que l'antenne peut être insérée dans un évidement qui s'étend dans la direction longitudinale du boîtier (1) du radiotéléphone.

7. Radiotéléphone suivant la revendication 1, caractérisé par le fait que l'antenne est disposée de manière à pouvoir être vissée ou enfichée sur le boîtier (1) du radiotéléphone.

8. Radiotéléphone suivant l'une des revendications 1 à 7, caractérisé par le fait que l'entretoise (2) est formée d'une partie coaxiale.
